# EUROPÄISCHE PATENTSCHRIFT

(11) **EP 4 060 134 B1**
(45) Veröffentlichungstag und Bekanntmachung des Hinweises auf die Patenterteilung: **07.08.2024**
(21) Anmeldenummer: 22172983.3
(22) Anmeldetag: 16.12.2020
(51) Int. Cl.: E03C 1/232, E03C 1/04, E03C 1/24, B05B 15/50

(54) **SANITÄRE ARMATUR**
BATHROOM FITTING
ARMATURE SANITAIRE

(43) Veröffentlichungstag der Anmeldung: 21.09.2022
(62) Teilanmeldung aus: 20214476.2
(73) Patentinhaber: Geberit International AG, 8645 Jona (CH)
(72) Erfinder: SCHINTLER, Michael, 8330 Pfäffikon (CH)
(74) Vertreter: Frischknecht, Harry Ralph

(56) Entgegenhaltungen:
- EP-A2- 1 001 095
- WO-A1-2004/085753
- DE-A1- 102013 101 465
- DE-U1- 29 503 111

## Beschreibung

### TECHNISCHES GEBIET

Die vorliegende Erfindung betrifft eine sanitäre Armatur nach Anspruch 1.

### STAND DER TECHNIK

Aus der EP 2 775 047 ist eine Zu- und Überlaufarmatur für eine Badewanne bekannt geworden. Im Bereich des Zulaufkanals umfasst die Armatur einen Strahlregler, der in die Öffnung eingesetzt wird. Das Wasser wird im Zulaufkanal rechtwinklig umgelenkt und fliesst dann über den Strahlregler ab.

Die EP 2 775 047 weist den Nachteil auf, dass die Umlenkung des Wasserstrahls im Zulaufkanal nachteilig ist. Der Wasserstrahl trifft auf eine Prallfläche auf. Im Bereich der Prallfläche können Beschädigungen an der Armatur entstehen, was deren Lebensdauer stark beeinträchtigt.

Die EP 2 775 047 weist den Nachteil auf, dass der Zulaufkanal anfällig auf Kalkablagerungen ist, welche nur mühselig entfernbar sind.

### DARSTELLUNG DER ERFINDUNG

Ausgehendend von diesem Stand der Technik liegt der Erfindung eine Aufgabe zugrunde, eine Armatur, insbesondere eine Zu- oder Ablaufarmatur, anzugeben, welche die Nachteile des Standes der Technik überwindet.

Die eingangs genannte Aufgabe löst der Gegenstand vom unabhängigen Anspruch 1. Demgemäss umfasst eine Armatur, insbesondere eine Zu- oder Ablaufarmatur, ein Wasserführungsrohr mit einer das Wasserführungsrohr seitlich begrenzenden Wandung, einer Öffnung sowie einer weiteren Öffnung und ein Einsatzelement, welches über eine der beiden Öffnungen mindestens teilweise in das Wasserführungsrohr einsetzbar ist. Das Einsatzelement ist aus einem elastischen Material derart ausgebildet, dass Kalkablagerungen am Einsatzelement bei ausgebautem Einsatzelement durch Verformen des Einsatzelements vom Einsatzelement entfernbar sind. Die Armatur kann verschiedenste Einsatzzwecke haben. Der Rohrabschnitt des Wasserführungsrohrs, in welchem das Einsatzelement gelagert ist, ist im Wesentlichen mit einem rechteckigen Querschnitt ausgebildet, wobei sich das Einsatzelement mit einer Rückwand im Wesentlichen vollständig über mindestens eine Seitenwand erstreckt und wobei das Einsatzelement optionale Wandteile aufweist, welche sich von der Rückwand weg erstrecken.

Die Ausbildung des Einsatzelements aus einem elastischen Material hat den Vorteil, dass das Einsatzelement gut von Kalkablagerungen befreit werden kann. Darüber hinaus ist das Einsatzelement aus einem elastischen Material nach dem Einbau bzw. dem Ausbau wieder gut in Form bringbar. Zudem gestaltet sich der Einbau und der Ausbau sehr einfach. Auch wirkt sich die elastische Struktur positiv auf die Schallemissionen aus, welche reduziert werden.

Unter der Ausdrucksweise elastisches Material wird ein Material verstanden, welches nach einer Verformung bei Wegfall einer einwirkenden Kraft, selbsttätig wieder in den Ursprungszustand zurückkehrt. Vorzugsweise ist das elastische Material ein Kunststoff, wie ein Elastomer. Beispielsweise kann EPDM, Ethylen-Propylen-Dien-Kautschuk, oder an anderer für Trinkwasser zugelassener Kunststoff eingesetzt werden.

Das Wasserführungsrohr weist bevorzugt einen ersten sich entlang einer erste Mittelachse erstreckenden Rohrabschnitt und einen zweiten sich entlang einer zweiten Mittelachse erstreckenden zweiten Rohrabschnitt auf. Die erste Mittelachse ist in einem Winkel winklig geneigt zur zweiten Mittelachse orientiert. Das Einsatzelement ist über eine der beiden Öffnungen mindestens teilweise in den zweiten Rohrabschnitt einsetzbar und wieder ausbaubar. Vorzugsweise ist die Querschnittsfläche des zweiten Rohrabschnitts quer zur zweiten Mittelachse gesehen um ein vielfaches grösser als die Querschnittsfläche des ersten Rohrabschnitts quer zur ersten Mittelachse gesehen. Dies hat den Vorteil, dass wenn die Armatur eine Zulaufarmatur ist, der Wasserstrahl im Inneren der Armatur aufgehen kann und so mit einer geringeren Geschwindigkeit aus der Armatur ausfliesst. Vorzugsweise ist die Querschnittsfläche des zweiten Rohrabschnitts um einen Faktor von 2 bis 20 grösser als die Querschnittsfläche des ersten Rohrabschnitts.

Vorzugsweise ist die besagte Öffnung, über welche das Einsatzelement in das Wasserführungsrohr einsetzbar ist, eine Rohreintrittsöffnung oder eine Rohraustrittsöffnung. Bei einer Ablaufarmatur ist die besagte Öffnung vorzugsweise eine Rohreintrittsöffnung und bei einer Zulaufarmatur ist die besagte Öffnung vorzugsweise eine Rohraustrittsöffnung.

In der Folge werden nun bevorzugte Merkmale beschrieben, welche sowohl bei der Armatur gemäss der Ansprüche 1 bis 8, einer Einheit nach den Ansprüchen 9 bis 10 als auch bei der Armatur gemäss dem unten genannten Beispiel vorzugsweise, das heisst optional, eingesetzt werden können.

Die hierin beschriebene Armatur kann für verschiedene Arten von Sanitärartikeln eingesetzt werden. Beispielsweise als Zulaufarmatur für Badewannen oder Waschbecken.

Das Einsatzelement ist, wie erwähnt, aus einem elastischen Material ausgebildet, welches vorzugsweise weicher ist als das Material des Wasserführungsrohrs.

Vorzugsweise ist das Einsatzelement aus einem Elastomer und das Wasserführungsrohr ist ein Kunststoff, insbesondere ein Thermoplast, oder ein Metall.

Vorzugsweise ist das Einsatzelement aus einem Kunststoff, welcher eine Shore-Härte von 70 bis 90 Shore A aufweist.

Vorzugsweise weist das Einsatzelement auf mindestens einer dem Wasserführungsrohr zugewandten Oberfläche mindestens eine Führungserhebung auf, mit welcher das im Wasserführungsrohr fliessende Wasser geführt wird.

Die mindestens eine Führungserhebung hat den Vorteil, dass das Wasser durch die Führungserhebung beim Überfliessen der besagten Oberfläche geführt wird. Hierbei kann das fliessende Wasser in Richtung einer Ausflussöffnung so geführt werden, dass ein kompakter freier Strahl aus der Ausflussöffnung ausfliessen kann.

Besonders bevorzugt sind mehrere Führungserhebungen parallel zueinander angeordnet. Besonders bevorzugt ist die mindestens eine Führungserhebung im Wesentlichen parallel zur zweiten Mittelachse und/oder parallel zur Fliessrichtung orientiert.

Vorzugsweise wird das Einsatzelement über eine mechanische, insbesondere eine formschlüssige und/oder kraftschlüssige, Verbindung im Wasserführungsrohr gehalten. Eine derartige Verbindung hat den Vorteil, dass das Einsatzelement einfach einsetzbar und ausbaubar ist.

Vorzugsweise wird die mechanische Verbindung durch mindestens eine vom Einsatzelement abstehende Erhebung und mindestens eine in die Wandung des Wasserführungsrohrs ragende Vertiefung bereitgestellt, wobei die mindestens eine Erhebung in die mindestens eine Vertiefung einragt. Alternativerweise wird die mechanische Verbindung durch mindestens eine von der Wandung des Wasserführungsrohrs abstehende Erhebung und mindestens eine in das Einsatzelement ragende Vertiefung bereitgestellt, wobei die mindestens eine Erhebung in die mindestens eine Vertiefung einragt.

Vorzugsweise ragt das Einsatzelement mit einem Laschenabschnitt vom Wasserfügungsrohr gesehen über die Öffnung, über welche das Einsatzelement eingesetzt ist, hinaus. Die hinausragende Lasche weist den Vorteil auf, dass das Einsatzelement im Reinigungsfall gut ergriffen werden kann.

Vorzugsweise weist der zweite Rohrabschnitt den besagten rechteckigen Querschnitt auf, während der erste Rohrabschnitt vorzugsweise einen kreisrunden Querschnitt aufweist.

Vorzugsweise ist die Wandung des Rohrabschnitts, welche gegenüber dem Einsatzelement liegt, in den Rohrquerschnitt hinein konvex gerundet.

Vorzugsweise weist die Armatur einen Steckabschnitt auf, mit welchem die Armatur in eine Steckaufnahme einer Einheit einsetzbar ist. Die Einheit kann eine Zu- und Überlaufeinheit oder eine Zu- und/oder Ablaufeinheit sein.

Die besagte Einheit umfasst vorzugsweise ein Überlaufrohr mit einem zu einem Sanitärartikel orientierten Rohreintritt und einem Rohraustritt, welcher an eine Abwasserleitung anschliessbar ist, und einem Zulaufrohr mit einer Eintrittsöffnung und einer Austrittsöffnung, wobei sich der Austrittsöffnung eine Armatur nach obiger Beschreibung anschliesst.

Vorzugsweise weist die Einheit ein Blendenelement auf, welches die Einheit in Einbaulage abdeckt, wobei die Armatur hinter dem Blendenelement angeordnet ist, wobei das Einsatzelement sich bis zu einer Unterkante des Blendenelements, aber vorzugsweise nicht über die Unterkante des Blendenelements hinaus erstreckt.

Weitere Ausführungsformen sind in den abhängigen Ansprüchen angegeben.

Die eingangs genannte Aufgabe löst der Gegenstand gemäss folgendem Beispiel. Eine Armatur umfasst ein Wasserführungsrohr mit einer das Wasserführungsrohr seitlich begrenzenden Wandung, einer Öffnung sowie einer weiteren Öffnung und ein Einsatzelement, welches über eine der beiden Öffnungen mindestens teilweise in den zweiten Rohrabschnitt einsetzbar und wieder ausbaubar ist. Das Wasserführungsrohr weist einen ersten sich entlang einer erste Mittelachse erstreckenden Rohrabschnitt und den sich entlang einer zweiten Mittelachse erstreckenden zweiten Rohrabschnitt auf Die erste Mittelachse ist in einem Winkel winklig geneigt zur zweiten Mittelachse orientiert. Das Einsatzelement ragt im eingesetzten Zustand in eine Projektion des Querschnitts des ersten Rohrabschnitts in Richtung der ersten Mittelachse gesehen ein und bildet eine Prallfläche für das aus dem ersten Rohrabschnitt in den zweiten Rohrabschnitt austretende Wasser.

Durch die Anordnung des Einsatzelements in der besagten Projektion wird das Einsatzelement und nicht die Wandung durch den vom ersten Rohrabschnitt auf den zweiten Rohrabschnitt auftreffenden Wasserstrahl getroffen. Folglich kann bei einer Abnützungserscheinung das Einsatzelement ausgetauscht werden.

Der Gegenstand nach dem Beispiel löst demnach weiter die Aufgabe, dass eine Armatur angegeben wird, welche eine längere Lebensdauer aufweist.

Darüber hinaus kann das Einsatzelement materialtechnisch optimal ausgebildet werden, so dass, je nach Ausbildung, weitere Vorteile bezüglich Schallemissionen, Wasserstrahllenkung etc. resultieren.

Der besagte Winkel ist vorzugsweise zwischen 75° und 115°. Die besagte Öffnung kann eine Rohreintrittsöffnung oder eine Rohraustrittsöffnung sein.

Wie erwähnt ist das Einsatzelement aus einem elastischen Material derart ausgebildet, dass Kalkablagerungen am Einsatzelement bei ausgebautem Einsatzelement durch Verformen des Einsatzelements vom Einsatzelement entfernbar sind.

Die Ausbildung des Einsatzelements aus einem elastischen Material hat den Vorteil, dass das Einsatzelement mechanisch von Kalkablagerungen befreit werden kann. Auch ist es denkbar, dass das Einsatzelement in eine kalklösende Flüssigkeit eingelegt wird. Darüber hinaus ist das Einsatzelement aus einem elastischen Material nach dem Einbau bzw. dem Ausbau wieder gut in Form bringbar. Zudem gestaltet sich der Einbau und der Ausbau sehr einfach. Auch wirkt sich die elastische Struktur positiv auf die Schallemissionen aus, welche reduziert werden.

Unter der Ausdrucksweise elastisches Material wird ein Material verstanden, welches nach einer Verformung bei Wegfall einer einwirkenden Kraft, selbsttätig wieder in den Ursprungszustand zurückkehrt.

Vorzugsweise ist das elastische Material ein Kunststoff, wie ein Elastomer. Beispielsweise kann EPDM, Ethylen-Propylen-Dien-Kautschuk, oder an anderer für Trinkwasser zugelassener Kunststoff eingesetzt werden.

Vorzugsweise ist die Querschnittsfläche des zweiten Rohrabschnitts quer zur zweiten Mittelachse gesehen um ein vielfaches grösser als die Querschnittsfläche des ersten Rohrabschnitts quer zur ersten Mittelachse gesehen.

Dies hat den Vorteil, dass wenn die Armatur eine Zulaufarmatur ist, der Wasserstrahl im Inneren der Armatur aufgehen kann und so mit einer geringeren Geschwindigkeit aus der Armatur ausfliesst.

Vorzugsweise ist die Querschnittsfläche des zweiten Rohrabschnitts um einen Faktor von 2 bis 20 grösser als die Querschnittsfläche des ersten Rohrabschnitts.

Vorzugsweise erstreckt sich das Einsatzelement über die gesamte Fläche der besagten Projektion. Weiter ragt das Einsatzelement seitlich über die Fläche der Projektion hinaus. Hierdurch wird sichergestellt, dass sämtliches aus dem ersten Rohrabschnitt austretendes Wasser auf das Einsatzelement auftreffen wird.

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Armatur mit einem eingebauten Einsatzelement gemäss einer Ausführungsform der vorliegenden Erfindung;
- Fig. 2: die perspektivische Ansicht von Figur 1 mit ausgebautem Einsatzelement;
- Fig. 3: eine perspektivische Ansicht von Teilen einer Einheit mit einer Armatur nach Figur 1 und 2;
- Fig. 4: eine teilweise geschnittene Ansicht von Fig. 3;
- Fig. 5: eine Schnittdarstellung der vorhergehenden Figuren mit eingesetztem Einsatzelement;
- Fig. 6: eine Schnittdarstellung der vorhergehenden Figuren mit ausgebautem Einsatzelement;
- Fig. 7: die Schnittdarstellung gemäss Figur 5 mit weiteren Elementen; und
- Fig. 8: die Schnittdarstellung gemäss Figur 6 mit weiteren Elementen.

### BESCHREIBUNG BEVORZUGTER AUSFÜHRUNGSFORMEN

In den Figuren 1 und 2 wird eine beispielhafte Armatur 1 gemäss einer Ausführungsform der vorliegenden Erfindung in perspektivischen Ansichten dargestellt. Die Figuren 3 bis 8 zeigen die Armatur 1 im Zusammenhang mit einer Einheit 18. Die Einheit 18 ist in der gezeigten Ausführungsform eine Zu- und Überlaufarmatur für eine Badewanne.

Anhand der Figuren 1 und 2 wird nun die Armatur 1 als solche beschrieben. Die Armatur 1 umfasst ein Wasserführungsrohr 2 mit einer das Wasserführungsrohr 2 seitlich begrenzenden Wandung 3 und ein Einsatzelement 5, welches in das Wasserführungsrohr 2 einsetzbar ist. Das Wasserführungsrohr 2 weist eine Öffnung 4a und eine weitere Öffnung 4b auf. In der gezeigten Ausführungsform ist die Öffnung 4a als Zuflussöffnung und die Öffnung 4b als Ablauföffnung ausgebildet. Das Wasserführungsrohr 2 weist in der gezeigten Ausführungsform einen sich entlang der ersten Mittelachse M1 erstreckenden ersten Rohrabschnitt 6 und einen sich entlang einer zweiten Mittelachse M2 erstreckenden zweiten Rohrabschnitt 7 auf. Das Einsatzelement 5 ist dabei über die Öffnung 4b in den zweiten Rohrabschnitt 7 einsetzbar. Weiter ist das Einsatzelement 5 über die besagte Öffnung 4b wieder ausbaubar.

Die erste Mittelachse M1 ist in einem Winkel α winklig geneigt zur zweiten Mittelachse M2 orientiert. Der Winkel α ist von den Figuren 5 und 6 genauer ersichtlich. Er beträgt in der gezeigten Ausführungsform etwa 80°. Der Winkel α kann aber auch grösser oder kleiner sein und insbesondere in einem Bereich von 75° bis 115° sein.

Das Einsatzelement 5 ist in der gezeigten Ausführungsform aus einem elastischen Material derart ausgebildet, dass Kalkablagerungen am Einsatzelement 5 bei ausgebautem Einsatzelement 5 durch Verformen des Einsatzelementes 5 entfernbar sind. Das heisst, das Einsatzelement 5 kann aus dem zweiten Rohrabschnitt 7 entfernt werden und durch leichtes Verformen mechanisch vom Kalk befreit werden.

Von den Figuren 1 und 2 ist ersichtlich, dass die Querschnittsfläche des zweiten Rohrabschnittes 7 quer zur zweiten Mittelachse M2 gesehen um ein vielfaches grösser ist als die Querschnittsfläche des ersten Rohrabschnittes 6 quer zur Mittelachse M1 gesehen. Eine derartige Querschnittsdimensionierung ist besonders für einen Badewannenzulauf von Vorteil, weil das Wasser aufgrund der grösseren Querschnittsfläche des zweiten Rohrabschnittes 7 mit einer geringeren Geschwindigkeit aus der zweiten Öffnung 4b austritt.

In der Figur 1 wird, wie gezeigt, das Einsatzelement 5 im eingesetzten Zustand gezeigt. Das Einsatzelement 5 ragt mit einem Laschenabschnitt 13 vom Inneren des Wasserführungsrohrs 2 gesehen über die Öffnung 4b hinaus. Der Laschenabschnitt 13 kann dabei von Hand gut ergriffen werden, so dass das Einsatzelement 5 über die Öffnung 4b aus dem Wasserführungsrohr 2 herausgezogen werden kann. Das Einsatzelement 5 wird dabei entlang des Pfeils Z aus der Öffnung 4b herausgezogen.

Der Rohrabschnitt 7, in welchem das Einsatzelement 5 eingesetzt ist, ist im Wesentlichen mit einem rechteckigen Querschnitt ausgebildet. Das Einsatzelement 5 erstreckt sich dabei mit einer Rückwand 14 im Wesentlichen vollständig über mindestens eine Seitenwand. Die Seitenwand des Wasserführungsrohrs 2 ist dabei die Seitenwand, auf welche der Strahl vom ersten Rohrabschnitt 6 auftritt. In der gezeigten Ausführungsform weist das Einsatzelement 5 weiterhin optionale Wandteile 15 auf, welche sich von der Rückwand 14 des Einsatzelementes 5 wegerstrecken. Die optionalen Wandteile 15 erstrecken sich hier über zwei Seiten und über eine obere Seite der Rückwand 14 und dienen der weiteren Führung des Wasserstrahles im zweiten Rohrabschnitt 7. Weiter dienen die optionalen Wandteile 15 der Verstärkung der Rückwand 14 sowie der Lagerung im zweiten Rohrabschnitt 7.

Das Einsatzelement 5 weist auf einer dem Wasserführungsrohr 2 zugewandten Oberfläche 8 mindestens eine Führungserhebung 9 auf. In der gezeigten Ausführungsform sind mehrere Führungserhebungen 9 gezeigt. Mit diesen Führungserhebungen 9 wird das Wasser, welches im Wasserführungsrohr 2, hier im zweiten Rohrabschnitt 7 fliesst, entsprechend geführt.

Die Armatur 1 weist weiterhin einen Steckabschnitt 16 auf. Der Steckabschnitt 16 dient dabei, dass die Armatur 1 in eine Steckaufnahme 17 einer Einheit 18, in den Figuren als Zu- und Überlaufeinheit gezeigt, einsetzbar ist. Der Steckabschnitt 16 ist in der gezeigten Ausführungsform aussenseitig zum ersten Rohrabschnitt 6 angeordnet. Der Steckabschnitt 16 weist eine zylindrische Aussenform auf und umfasst weiterhin eine Aufnahme für eine Dichtung 25. Am freien Ende weist der Steckabschnitt 16 eine Führungsstruktur 26 auf, mit welcher die Armatur mit einer entsprechend ausgebildeten Führungsstruktur der Steckaufnahme 17 ausgerichtet werden kann.

In den Figuren 3 und 4 wird eine Darstellung der Einheit 18 gezeigt. Die Armatur 1 ist dabei in der Steckaufnahme 16 der Einheit 18 gelagert. Die Einheit 18 weist einen Flansch 27 auf, welcher in Einbaulage hinter eine Badewanne zu liegen kommt. Weiter weist die Einheit 18 ein Überlaufrohr 19 auf, über welches Wasser im Falle einer unkontrollierten Befüllung der Badewanne einer Abwasserleitung zugeführt werden kann. Das Überlaufrohr 19 weist einen Rohreintritt 20 und einen Rohraustritt 21 auf. Der Rohreintritt 20 ist zur Badewanne hin orientiert und der Rohraustritt 21 ist an eine Abwasserleitung anschliessbar. Darüber hinaus weist die Einheit 18 ein Zulaufrohr 22 mit einer Eintrittsöffnung 23 und einer Austrittsöffnung 24 auf. Die Austrittsöffnung 24 dient dabei als Steckaufnahme 17 für die oben beschriebene Armatur und die Eintrittsöffnung 23 ist an eine Wasserversorgung anschliessbar.

Die Figuren 5 und 6 zeigen die Schnittdarstellung der Figuren 3 und 4. Von der Figur 5 kann gut erkannt werden, dass das Einsatzelement 5 über eine mechanische, insbesondere über eine formflüssige und/oder kraftschlüssige Verbindung 10 im Wasserführungsohr 2 gehalten wird. Die mechanische Verbindung 10 wird dabei durch mindestens eine vom Einsatzelement 5 abstehende Erhebung 11 und mindestens eine in die Wandung 3 des Wasserführungsrohrs 2 einragende Vertiefung 12 bereitgestellt. Die Erhebung 11 greift dabei in die Vertiefung 12 ein und so wird das Einsatzelement 5 im zweiten Rohrabschnitt gelagert.

Weiter ist von der Figur 5 ersichtlich, dass das Einsatzelement 5 derart angeordnet ist, dass es in einer Projektion P des Querschnitts des ersten Rohrabschnittes 6 in Richtung der ersten Mittelachse M1 gesehen, einragt. Hierbei bildet das Einsatzelement 5 eine Prallfläche für das aus dem ersten Rohrabschnitt 6 in den zweiten Rohrabschnitt 7 austretende Wasser. Das Einsatzelement 5 ist derart angeordnet, dass es mindestens die gesamte Fläche der gesamten Projektion P abdeckt und sich seitlich über die Fläche der Projektion P hinaus erstreckt.

In den Figuren 7 und 8 wird die Einheit 18 mit weiteren Elementen gezeigt. Die Einheit 18 umfasst weiterhin ein Blendenelement 28. Das Blendenelement 28 deckt die Einheit 18 in Einbaulage nach vorne hin, also gegen die Badewanne hin, ab. Die Armatur 1 ist dabei hinter dem Blendenelement 28 angeordnet. Das Blendenelement 28 deckt die Armatur 1 nach vorne hin entsprechend ab. Weiterhin erstreckt sich das Einsatzelement 5 bis zu einer Unterkante 29 des Blendenelement 28. Das Einsatzelement 5 erstreckt sich aber nicht über die Unterkante 29 hinaus. Dennoch kann das Einsatzelement 5 über den Laschenabschnitt 13 gut ergriffen werden. Für den Ausfluss des Wassers und den Zugriff auf das Einsatzelement 5 weist das Blendenelement 28 ein Ausschnitt 30 auf, welcher in Einbaulage gesehen im unteren Bereich des Blendenelements 28 liegt.

### BEZUGSZEICHENLISTE

| | | | |
|---|---|---|---|
| 1 | Zulaufarmatur; Ablaufarmatur | α | Winkel |
| 2 | Wasserführungsrohr | M1 | erste Mittelachse |
| 3 | Wandung | M2 | zweite Mittelachse |
| 4a, 4b | Öffnung | P | Projektion |
| 5 | Einsatzelement | Z | Pfeil |
| 6 | erster Rohrabschnitt | | |
| 7 | zweiter Rohrabschnitt | | |
| 8 | Oberfläche | | |
| 9 | Führungserhebung | | |
| 10 | Verbindung | | |
| 11 | Erhebung | | |
| 12 | Vertiefung | | |
| 13 | Laschenabschnitt | | |
| 14 | Rückwand | | |
| 15 | Wandteil | | |
| 16 | Steckabschnitt | | |
| 17 | Steckaufnahme | | |
| 18 | Zulaufeinheit, Ablaufeinheit | | |
| 19 | Überlaufrohr | | |
| 20 | Rohreintritt | | |
| 21 | Rohraustritt | | |
| 22 | Zulaufrohr | | |
| 23 | Eintrittsöffnung | | |
| 24 | Austrittsöffnung | | |
| 25 | Dichtung | | |
| 26 | Führungsstruktur | | |
| 27 | Flansch | | |
| 28 | Blendenelement | | |
| 29 | Unterkante | | |

## Patentansprüche

1. Armatur (1) umfassend
ein Wasserführungsrohr (2) mit einer das Wasserführungsrohr (2) seitlich begrenzenden Wandung (3), einer als Zuflussöffnung ausgebildeten Öffnung (4a) sowie einer weiteren als Ablauföffnung gebildeten Öffnung (4b) und
ein Einsatzelement (5), welches über eine der beiden Öffnungen (4a, 4b) mindestens teilweise in das Wasserführungsrohr (2) einsetzbar ist,
wobei der Rohrabschnitt des Wasserführungsrohrs (2), in welchem das Einsatzelement (5) gelagert ist, im Wesentlichen mit einem rechteckigen Querschnitt ausgebildet ist, wobei sich das Einsatzelement (5) mit einer Rückwand (14) im Wesentlichen vollständig über mindestens eine Seitenwand des Wasserführungsrohrs (2) erstreckt und wobei das Einsatzelement (5) optionale Wandteile (15) aufweist, welche sich von der Rückwand (14) weg erstrecken, und
wobei das Einsatzelement (5) aus einem elastischen Material derart ausgebildet ist, dass Kalkablagerungen am Einsatzelement (5) bei ausgebautem Einsatzelement (5) durch Verformen des Einsatzelements (5) vom Einsatzelement (5) entfernbar sind.

2. Armatur (1) nach Anspruch 1, **dadurch gekennzeichnet, dass** das Einsatzelement (5) aus einem elastischen Material ausgebildet ist, welches weicher ist als das Material des Wasserführungsrohrs.

3. Armatur (1) nach einem der vorhergehenden Ansprüche, **dadurch gekennzeichnet, dass** das Einsatzelement (5) aus einem Kunststoff ist, welcher eine Shore-Härte von 70 bis 90 Shore A aufweist.

4. Armatur (1) nach einem der vorhergehenden Ansprüche, **dadurch gekennzeichnet, dass** das Einsatzelement (5) auf mindestens einer dem Wasserführungsrohr (2) zugewandten Oberfläche (8) mindestens eine Führungserhebung (9) aufweist, mit welcher das im Wasserführungsrohr (2) fliessende Wasser geführt wird.

5. Armatur (1) nach einem der vorhergehenden Ansprüche, **dadurch gekennzeichnet, dass** das Einsatzelement (5) über eine mechanische, insbesondere eine formschlüssige und/oder kraftschlüssige, Verbindung (10) im Wasserführungsrohr (2) gehalten wird.

6. Armatur (1) nach Anspruch 5, **dadurch gekennzeichnet,**
**dass** die mechanische Verbindung (10) durch mindestens eine vom Einsatzelement (5) abstehende Erhebung (11) und mindestens eine in die Wandung (3) des Wasserführungsrohrs (2) ragende Vertiefung (12) bereitgestellt wird, wobei die mindestens eine Erhebung (11) in die mindestens eine Vertiefung (12) einragt und/oder
**dass** die mechanische Verbindung (10) durch mindestens eine von der Wandung (3) des Wasserführungsrohrs (2) abstehende Erhebung (11) und mindestens eine in das Einsatzelement (5) ragende Vertiefung (12) bereitgestellt wird, wobei die mindestens eine Erhebung (11) in die mindestens eine Vertiefung (12) einragt.

7. Armatur (1) nach einem der vorhergehenden Ansprüche, **dadurch gekennzeichnet, dass** das Einsatzelement (5) mit einem Laschenabschnitt (13) vom Wasserfügungsrohr (2) gesehen über die Öffnung (4b), über welche das Einsatzelement (5) eingesetzt ist, hinausragt.

8. Armatur (1) nach einem der vorhergehenden Ansprüche, **dadurch gekennzeichnet, dass** die Armatur (1) einen Steckabschnitt (16) aufweist, mit welchem die Armatur in eine Steckaufnahme (17) einer Einheit (18) einsetzbar ist.

9. Einheit (18), insbesondere eine Zu- und Überlaufeinheit, umfassend ein Überlaufrohr (19) mit einem zu einem Sanitärartikel orientierten Rohreintritt (20) und einem Rohraustritt (21), welcher an eine Abwasserleitung anschliessbar ist, und einem Zulaufrohr (22) mit einer Eintrittsöffnung (23) und einer Austrittsöffnung (24), wobei sich der Austrittsöffnung eine Armatur (1) nach einem der vorhergehenden Ansprüche anschliesst.

10. Einheit (18) nach Anspruch 9, **dadurch gekennzeichnet, dass** die Einheit (18) ein Blendenelement (28) aufweist, welches die Einheit (18) in Einbaulage abdeckt, wobei die Armatur (1) hinter dem Blendenelement (28) angeordnet ist, wobei das Einsatzelement (5) sich bis zu einer Unterkante (29) des Blendenelements (28), aber vorzugsweise nicht über die Unterkante des Blendenelements hinaus erstreckt.

## Claims

1. Fitting (1) comprising
a water guide pipe (2) with a wall (3) laterally delimiting the water guide pipe (2), an opening (4a) provided as inlet opening and a further opening (4b) provided as outlet opening and
an insert element (5) which can be at least partially inserted into the water guide pipe (2) via one of the two openings (4a, 4b),
wherein the pipe section of the water guide pipe (2), in which the insert element (5) is mounted, is formed substantially with a rectangular cross-section, wherein the insert element (5) extends with a rear wall (14) substantially completely over at least one side wall and wherein the insert element (5) has optional wall parts (15) which extend away from the rear wall (14), and
wherein the insert element (5) is formed from an elastic material in such a way that limescale deposits on the insert element (5) can be removed from the insert element (5) by deforming the insert element (5) when the insert element (5) is removed.

2. Fitting (1) according to claim 1, **characterised in that** the insert element (5) is made of an elastic material which is softer than the material of the water guide pipe.

3. Fitting (1) according to one of the preceding claims, **characterised in that** the insert element (5) is made of a plastic which has a Shore hardness of 70 to 90 Shore A.

4. Fitting (1) according to one of the preceding claims, **characterised in that** the insert element (5) has at least one guide elevation (9) on at least one surface (8) facing the water guide pipe (2), with which the water flowing in the water guide pipe (2) is guided.

5. Fitting (1) according to one of the preceding claims, **characterised in that** the insert element (5) is held in the water guide pipe (2) via a mechanical, in particular a positive and/or non-positive, connection (10).

6. Fitting (1) according to claim 5, **characterised**
**in that** the mechanical connection (10) is provided by at least one projection (11) projecting from the insert element (5) and at least one recess (12) projecting into the wall (3) of the water guide pipe (2), wherein the at least one projection (11) projects into the at least one recess (12) and/or
**in that** the mechanical connection (10) is provided by at least one projection (11) projecting from the wall (3) of the water guide pipe (2) and at least one recess (12) projecting into the insert element (5), the at least one projection (11) projecting into the at least one recess (12).

7. Fitting (1) according to one of the preceding claims, **characterised in that** the insert element (5) projects with a tab section (13), as seen from the water guide pipe (2), beyond the opening (4b) via which the insert element (5) is inserted.

8. Fitting (1) according to one of the preceding claims, **characterised in that** the fitting (1) has a plug-in section (16) with which the fitting can be inserted into a plug-in receptacle (17) of a unit (18).

9. Unit (18), in particular an inlet and overflow unit, comprising an overflow pipe (19) with a pipe inlet (20) orientated towards a sanitary article and a pipe outlet (21), which can be connected to a waste water pipe, and an inlet pipe (22) with an inlet opening (23) and an outlet opening (24), wherein a fitting (1) according to one of the preceding claims is connected to the outlet opening.

10. Unit (18) according to claim 9, **characterised in that** the unit (18) has an aperture element (28) which covers the unit (18) in the installed position, the fitting (1) being arranged behind the aperture element (28), the insert element (5) extending up to a lower edge (29) of the aperture element (28), but preferably not beyond the lower edge of the aperture element.

## Revendications

1. Robinetterie (1) comprenant
un tuyau de guidage d'eau (2) avec une paroi (3) délimitant latéralement le tuyau de guidage d'eau (2), une ouverture (4a) formée comme ouverture d'alimentation ainsi qu'une autre ouverture (4b) formée comme ouverture d'évacuation et
un élément d'insertion (5) qui peut être inséré au moins partiellement dans le tuyau de guidage d'eau (2) par l'intermédiaire de l'une des deux ouvertures (4a, 4b),
la partie de tuyau du tuyau de guidage d'eau (2), dans laquelle l'élément d'insertion (5) est logé, étant formée essentiellement avec une section transversale rectangulaire, l'élément d'insertion (5) s'étendant avec une paroi arrière (14) essentiellement complètement sur au moins une paroi latérale du tuyau de guidage d'eau (2) et l'élément d'insertion (5) présentant des parties de paroi optionnelles (15) qui s'étendent en s'éloignant de la paroi arrière (14), et
l'élément d'insertion (5) étant réalisé en un matériau élastique de telle sorte que des dépôts de calcaire sur l'élément d'insertion (5) puissent être éliminés de l'élément d'insertion (5) par déformation de l'élément d'insertion (5) lorsque l'élément d'insertion (5) est démonté.

2. Robinetterie (1) selon la revendication 1, **caractérisée en ce que** l'élément d'insertion (5) est réalisé dans un matériau élastique qui est plus souple que le matériau du tuyau de guidage d'eau.

3. Robinetterie (1) selon l'une quelconque des revendications précédentes, **caractérisée en ce que** l'élément d'insertion (5) est en une matière plastique qui présente une dureté Shore de 70 à 90 Shore A.

4. Robinetterie (1) selon l'une quelconque des revendications précédentes, **caractérisée en ce que** l'élément d'insertion (5) présente, sur au moins une surface (8) tournée vers le tuyau de guidage d'eau (2), au moins une élévation de guidage (9) avec laquelle l'eau qui s'écoule dans le tuyau de guidage d'eau (2) est guidée.

5. Robinetterie (1) selon l'une quelconque des revendications précédentes, **caractérisée en ce que** l'élément d'insertion (5) est maintenu dans le tuyau de guidage d'eau (2) par une liaison mécanique, en particulier une liaison par obstacle et/ou une liaison par adhérence (10).

6. Robinetterie (1) selon la revendication 5, **caractérisée**
**en ce que** la liaison mécanique (10) est fournie par au moins un bossage (11) dépassant de l'élément d'insertion (5) et au moins un creux (12) s'étendant dans la paroi (3) du tuyau de guidage d'eau (2), l'au moins un bossage (11) pénétrant dans l'au moins un creux (12) et/ou
**en ce que** la liaison mécanique (10) est fournie par au moins un bossage (11) dépassant de la paroi (3) du tuyau de guidage d'eau (2) et au moins un creux (12) s'étendant dans l'élément d'insertion (5), l'au moins un bossage (11) pénétrant dans l'au moins un creux (12).

7. Robinetterie (1) selon l'une quelconque des revendications précédentes, **caractérisée en ce que** l'élément d'insertion (5) dépasse par une section de languette (13), vu du tuyau de guidage d'eau (2), de l'ouverture (4b) par laquelle l'élément d'insertion (5) est inséré.

8. Robinetterie (1) selon l'une quelconque des revendications précédentes, **caractérisée en ce que** la robinetterie (1) présente une section d'emboitage (16) avec laquelle la robinetterie peut être insérée dans un logement d'emboitage (17) d'une unité (18).

9. Unité (18), en particulier une unité d'alimentation et de trop-plein, comprenant un tuyau de trop-plein (19) avec une entrée de tuyau (20) orientée vers un article sanitaire et une sortie de tuyau (21) qui peut être raccordée à une conduite d'eaux usées, et un tuyau d'alimentation (22) avec une ouverture d'entrée (23) et une ouverture de sortie (24), dans laquelle une robinetterie (1) selon l'une des revendications précédentes se raccorde à l'ouverture de sortie.

10. Unité (18) selon la revendication 9, **caractérisée en ce que** l'unité (18) présente un élément de couverture (28) qui recouvre l'unité (18) en position de montage, la robinetterie (1) étant disposée derrière l'élément de couverture (28), l'élément d'insertion (5) s'étendant jusqu'à un bord inférieur (29) de l'élément de couverture (28), mais de préférence pas au-delà du bord inférieur de l'élément de couverture.
